# EUROPÄISCHE PATENTSCHRIFT

(11) **EP 0 681 958 B1**
(45) Veröffentlichungstag und Bekanntmachung des Hinweises auf die Patenterteilung: **28.08.1996**
(21) Anmeldenummer: 95106514.3
(22) Anmeldetag: 29.04.1995
(51) Int. Cl.: B65B 13/20

(54) **Vorrichtung zum Umreifen von insbesondere kompressiblem Packgut wie Wellpappelagen o.dgl.**
Device for strapping especially compressible goods such as sheets of corrugated cardboard or the like
Dispositif pour cercler plus spécialement des marchandises compressibles telles que des feuilles de carton ondulé ou similaires

(30) Priorität: 13.05.1994 DE 4417382
(43) Veröffentlichungstag der Anmeldung: 15.11.1995
(73) Patentinhaber: SIGNODE BERNPAK GmbH, D-46535 Dinslaken (DE)
(72) Erfinder: Schulz, Friedhelm, D-51688 Wipperfürth (DE)
(74) Vertreter: Patentanwälte Ostriga & Sonnet

(56) Entgegenhaltungen:
- DE-A- 3 542 497
- GB-A- 2 038 762

## Beschreibung

Die Erfindung betrifft eine Vorrichtung zum Umreifen von insbesondere kompressiblem Packgut wie Wellpappelagen o.dgl. nach dem Oberbegriff des Anspruchs 1.

Derartige Vorrichtungen, die man auch 'Verpackungspressen' nennt, haben die Aufgabe, kompressibles Packgut auf Paletten oder auch palettenlos zu kompakten Gebinden zu schnüren. Um den hohen Kompressionsdruck von bis zu über 5 t auf das Packgut aufzubringen, weist die Vorrichtung eine vertikal bewegbare Pressplatte auf. Mit dieser ist das Verschlußaggregat für das Umreifungsmittel bewegungsgekuppelt, also ebenfalls höhenverstellbar angeordnet. In der Regel ist dem Verschlußaggregat noch ein Umreifungsmittelspeicher vorgeordnet, der eine gewisse Menge an Umreifungsmittel vorhält, welches somit nicht direkt von der Umreifungsmittel-Vorratstrommel abgezogen werden muß. Die Umreifungszone befindet sich unterhalb der Pressplatte und folglich auch unter dem Verschlußaggregat.

Eine Umreifung eines Packguts erfolgt dergestalt, daß das vom Umreifungsmittelvorrat herangeführte Umreifungsmittel vom Verschlußaggregat aus in einen Abschnitt einer oberen horizontalen Umreifungsmittelführung eingebracht und vorgeschoben wird, derart, daß es über eine erste Umreifungsmittel-Umlenkung in eine Umreifungsmittelführung gelangt, die einen Pfosten des Umreifungsmittelrahmens ausbildet. Von dort gelangt das Band, wiederum über eine Umreifungsmittel-Umlenkung in eine untere, horizontal verlaufende Umreifungsmittelführung, die als Zunge oder auch 'Bajonett' unter palettiertes Packgut fährt. Endseits des geschlossenen Bajonetts gelangt das Umreifungsmittel sodann in einen dem erstgenannten Pfosten gegenüberliegenden zweiten Pfosten und schließlich nach Passieren einer letzten Umreifungsmittel-Umlenkung in die obere horizontale Umreifungsmittelführung zum Verschlußaggregat.

Das vordere Umreifungsmittelende wird in einer Klemmvorrichtung des Verschlußaggregat festgehalten. Nun fährt die Pressplatte auf das Packgut herunter und komprimiert es. Wird jetzt das Umreifungsmittel in Richtung des Umreifungsmittelvorrats zurückgezogen, schält sich das das Packgut ringförmig umgebende Umreifungsmittel aus den Umreifungsmittelführungen heraus und spannt sich um das Packgut. Daraufhin verschweißt das Verschlußaggregat die sich in seinem Wirkbereich überlappenden Umreifungsmittelabschnitte und trennt das Umreifungsmittel auf der zum Umreifungsmittelvorrat führenden Seite ab. Auf diese Weise ist also nunmehr das zusammengepresste Packgut mit einer straffen Umreifung versehen.

Sofern sich Packgut in der Umreifungsebene befindet und die Pressplatte mit dem Verschlußaggregat deshalb nicht heruntergefahren werden kann, ist aufgrund der Bauart solcher Vorrichtungen zumindest das der Pressplatte zugeordnete Verschlußaggregat (und auch der optionale Umreifungsmittelspeicher) in Höhen weit oberhalb der Reichweite der Bedienungsperson gelegen.

Um nun bei auf das Packgut aufgesetzter Pressplatte die Handhabungen zum Zuführen von Umreifungsmittel zum Verschlußaggregat zu erleichtern, sei es nach Wechsel des Umreifungsmittelvorrats, sei es nach einem Umreifungsmittelriß oder im Anschluß an eine das Band betreffende andere Betriebsstörung, sieht eine bekannte Vorrichtung eine Umreifungsmittel-Überleitung in Gestalt eines rohrförmigen Kanals vor, deren seitlich außerhalb der Umreifungszone neben dem Umreifungsportal angeordnete Kanalmündung eine Umreifungsmittel-Einspeisung ausbildet, in die Umreifungsmittel von Hand ein- und zum Verschlußaggregat vorgeschoben werden kann, von dem das führende Umreifungsmittelende dann übernommen wird.

Diese Hilfseinrichtung erspart zwar mühsame Packgut-Handhabungen und manuelle Maschinensteuerungen, etwa um das Packgut aus der Umreifungszone zu entfernen, die Pressplatte abzusenken, das Verschlußaggregat mit neuem Umreifungsmittel zu versehen, die Pressplatte wieder hoch- und das Packgut erneut in Umreifungsposition zu fahren, doch ist das manuelle Zuführen von Umreifungsmittel in Überkopfhöhe allemal mühsam und verursacht zeitraubende Betriebsunterbrechungen.

Der Erfindung liegt demzufolge die Aufgabe zugrunde, eine Vorrichtung der im Oberbegriff des Anspruchs 1 umrissenen Art anzugeben, bei der Betriebsunterbrechungen aufgrund erforderlicher Umreifungsmittelzufuhr zum Verschlußaggregat minimiert sind.

Die Erfindung löst diese Aufgabe in Verbindung mit den Merkmalen des Oberbegriffs des Anspruchs 1 mit den im Kennzeichenteil dieses Anspruchs angegebenen Merkmalen. Damit ist die Möglichkeit geschaffen, in jeder beliebigen Betriebsposition der Maschine, also auch der Pressplatte und des Verschlußaggregats, letzterem einen neuen Umreifungsmittelanfang zuzuführen. Zudem besteht die Möglichkeit, dies zumindest halbautomatisch mit einer der Umreifungsmittel-Einspeisung zugeordneten Umreifungsmittel-Einschußvorrichtung zu bewerkstelligen, die - wie der Umreifungsmittelvorrat - bodennah angeordnet und deshalb problemlos zugänglich sein kann.

Außerdem vermeidet die Erfindung einen weiteren, der bekannten Vorrichtung anhaftenden Nachteil, der darin besteht, daß zwischen dem Umreifungsmittelvorrat und der auf einem wechselnd hohen Niveau gelegenen Mündung des freien Endes der Umreifungsmittel-Überleitung stets eine freie Umreifungsmittel-Sehne gespannt ist, die nicht nur durch unachtsam getragene Lasten beschädigt werden kann, sondern selbst auch eine Quelle für Verletzungen von Personen darstellt, die sich ihr nähern. Ferner muß im Bereich der Umreifungsmittelvorratstrommel eine zusätzliche Umreifungsmittel-Bevorratung installiert sein, um das bei Pressplattenabsenkungen überschüssige Band aufzunehmen.

Weitere Vorteile und Ausgestaltungen der Erfindungen ergeben sich aus den Unteransprüchen und ihrer nachfolgenden Beschreibung anhand eines in den Zeichnungen dargestellten Ausführungsbeispiels. In den Zeichnungen zeigen jeweils schematisch:
Fig. 1 eine Ansicht der Vorrichtung mit in das Verschlußaggregat erstmals eingelegtem Umreifungsmittel,
Fig. 2 eine der Fig. 1 entsprechende Darstellung mit im Umreifungsrahmen um das Packgut herumgeführtem Umreifungsmittel,
Fig. 3 eine entsprechende Darstellung, nunmehr mit um das Packgut gestrafftem Umreifungsmittel,
Fig. 4 eine Aufsicht auf die Vorrichtung im Betriebszustand der Fig. 1,
Fig. 5 eine Teilansicht der Umreifungsmittel-Zuführung,
Fig. 6 einen Schnitt entsprechend der Schnittangabe VI-VI in Fig. 5, und
Fig. 7 eine Teilansicht in Richtung des Ansichtspfeiles VII in Fig. 1.

Eine insgesamt mit 10 bezeichnete Vorrichtung zum Umreifen von insbesondere kompressiblem Packgut 11 wie Wellpappelagen o.dgl. umfaßt zunächst einen bodennah aufgeständerten Umreifungsmittelvorrat 12 mit auf einer Trommel 13 aufgewickeltem Umreifungsmittel 14, insbesondere thermisch verschweißbarem Kunststoffband.

An Pfosten 15, 15' ist ein Querträger 16 in Richtung des Doppelpfeils 17 vertikal verfahrbar angeordnet. Der Querträger 16 bildet eine Pressplatte zum Komprimieren des Packguts 11 aus bzw. ist deren Bestandteil und lagert auf seiner Oberseite ein Aggregat 18, welches in später zu beschreibender Weise dem Transport des Umreifungsmittels 14 und vor allem der Ausbildung eines Umreifungsmittel-Verschlusses dient, weshalb das Aggregat künftig als Verschlußaggregat bezeichnet wird. Dem Verschlußaggregat 18 ist ein Umreifungsmittelspeicher 19 zugeordnet, der wie das Verschlußaggregat 18 bewegungseinheitlich und somit synchron mit der Pressplatte 16 angetrieben und beweglich geführt ist.

Sowohl den Pfosten 15, 15' als auch dem Querträger 16 sind Umreifungsmittelführungen 20 bis 23 in Gestalt von geraden Kanälen bzw. Kanalabschnitten bekannter Bauart zugeordnet. Ebenfalls bekannt ist es, das portalartige Umreifungsmittelführungskanalgebilde 20 bis 23 dadurch zu einem in sich geschlossenen Rahmen auszubilden, daß bodenseitig eine das Packgut 11 oder die Palette, auf dem es lagert, unterfahrende Lanze bzw. ein Bajonett 24, das ebenfalls einen geradlinigen Umreifungsmittelführungskanal enthält, in Richtung des Pfeils 42 der Fig. 1 in die Position gemäß Fig. 2 bzw. 3 vorgeschoben wird.

Damit das Umreifungsmittel 14 um das Packgut 11 geführt werden kann, muß es zunächst einmal dem Verschlußaggregat 18 zugeführt werden. Hierzu ist eine Umreifungsmittel-Einschußvorrichtung 25 bodennah sowie unmittelbar hinter dem Umreifungsmittelvorrat 12 vorgesehen, die mittels Umreifungsmittel-Förderrollen 26, von denen wenigstens eine maschinell angetrieben und die andere mit dieser zwangsgekuppelt ist, an der mit 27 bezeichneten Umreifungsmittel-Einspeisung das Umreifungsmittel 14 in eine Umreifungsmittelführung 28 vorschieben, die neben der pfostenartigen Umreifungsmittelführung 21 und zu ihr parallel angeordnet ist. Längs dieser Umreifungsmittelführung 28 ist eine Umreifungsmittel-Umlenkung 29 vertikalbeweglich angeordnet, die die Aufgabe hat, das Umreifungsmittel 14 jeweils an der Stelle, an der sich die Umreifungsmittel-Umlenkung 29 befindet, an eine horizontal angeordnete Umreifungsmittel-Überleitung 30 zu übergeben, die es zum Verschlußaggregat 18 weiterführt. Beim Ausführungsbeispiel geschieht dies durch den Umreifungsmittelspeicher 19 hindurch. Sobald das führende freie Umreifungsmittelende einen in Einschußrichtung nach dem Verschlußaggregat 18 befindlichen Schalter 31 kontaktiert, ist die Ausgangsstellung für eine erste Umreifung eines Packguts 11 erreicht - siehe Fig. 1.

Senkrecht zur Zeichenebene wird nun zu umreifendes palettiertes oder palettenloses Packgut 11, z.B. mittels auf einem nicht dargestellten Rollengang in die Umreifungszone gefördert. Das Umreifungsmittel 14 wird sodann mittels Förderrollen 32 vorgeschoben, und zwar bezüglich Fig. 2 entgegen dem Uhrzeigersinn durch die Umreifungsmittelführung 20, 21, 24, 22, und 23 sowie durch die jeweils dazwischen in der Umreifungsmittel-Bahn befindlichen Umreifungsmittel-Umlenkungen 33 bis 36 vorgeschoben, bis das vordere Ende des Umreifungsmittels 14 wieder in das Verschlußaggregat 18 gelangt.

Schon während dieses Herumführens des Umreifungsmittels oder sofort danach, senken sich Pressplatte 16, Verschlußaggregat 18 und Bandspeicher 19 nach unten auf die Oberseite des Packguts 11, welches nun je nach Beschaffenheit und Anforderung entsprechend stark komprimiert wird.

Um sodann das Umreifungsmittel 14 um das komprimierte Packgut 11 zu straffen, wird der Antrieb der Umreifungsmittel-Förderrollen 32 reversiert, so daß diese das vom Umreifungsmittelvorrat 12 herangeführte Umreifungsmittel 14 zurückziehen, während das andere Umreifungsmittelende mittels einer Klemme am Verschlußaggregat 18 festgehalten wird. Aufgrund des Umreifungsmittelrückzugs wird das Umreifungsmittel 14 innen aus sämtlichen Umreifungsmittelführungen herausgezogen, die dazu in bekannter Weise ausgebildet sind, beispielsweise also flexible Lippen 39 wie in Fig. 6 gezeigt oder gegen Federwirkung öffnende Klappen aufweisen.

Die anfallende überschüssige Umreifungsmittelmenge wird währenddessen zurück in den Umreifungsmittelspeicher 19 gefördert und bildet hier einen in der Anfangsphase der nächsten Umreifung nutzbaren Vorrat aus. Um dies zu ermöglichen, ist der mit 40 bezeichneten Umreifungsmittel-Umlenkung im Umreifungsmittelspeicher 19 eine (z.B. mittels eines Hubmagneten 41 - Fig. 4) aussteuerbare Leitkurve 42 zugeordnet.

Sowohl beim ersten Einlegen von Umreifungsmittel 14 als auch nach Behebung einer das Umreifungsmittel in Mitleidenschaft ziehenden Betriebsstörung kann Umreifungsmittel 14 dem Verschlußaggregat 18 in jeder beliebigen Stellung der Vorrichtung 10 vom Boden aus zugeführt werden. Nach Entfernen eventuell in der Maschine befindlicher Umreifungsmittelreste wird der neue Umreifungsmittel-Anfang in die Einschußvorrichtung 25 gegeben, die die Vorrichtung 10 sodann automatisch mit dem Umreifungsmittel 14 lädt bis hin zur Übernahme durch die Umreifungsmittel-Förderrollen 32 am bzw. im Verschlußaggregat 18. Wesentlich ist, daß dazu erfindungsgemäß die zusätzliche Umreifungsmittel-Einführung 28 mit der Umreifungsmittel-Umlenkung 29 vorgesehen ist, die sich in Vertikalrichtung synchron mit der Umreifungsmittel-Überleitung 30 bewegt, die ihrerseits der Pressplatte 16 bewegungseinheitlich zugeordnet ist.

Wird die Pressplatte 16 gelüftet, kann ein weiteres Packgut oder dasselbe Packgut nach Vorschub ein weiteres Mal auf die beschriebene Art umreift werden. Für den letztgenannten Fall ist es bekannt, in paralleler Zuordnung zwei Umreifungsebenen E1 und E2 (Fig. 4) vorzusehen, wobei die beschriebenen Umreifungsmittelführungen und Umreifungsmittel-Umlenkungen entsprechend doppelt, Verschlußaggregat und ggf. ein Umreifungsmittelspeicher jedoch nur einmal vorhanden sind. Letztere sind deshalb quer zu den beiden Umreifungsebenen E1 und E2, also in bzw. entgegen Packgut-Transportrichtung, verfahrbar.

In diesem Fall ist die Umreifungsmittel-Überleitung 30 entsprechend der Aggregatverlagerung verstellbar eingerichtet. Beim Ausführungsbeispiel kann sie um die mit 37 und 38 bezeichneten Gelenke pendeln, wobei das Gelenk 37 raumfest der Umreifungsmittel-Umlenkung 29 vorgeordnet ist und das Gelenk 38 vom Verschlußaggregat 18 bzw. beim konkreten Ausführungsbeispiel vom Umreifungsmittelspeicher 19 mitgeführt wird. Folglich ist es nicht nur unwesentlich, in welcher Höhenstellung sich die Pressplatte 16 befindet, falls Umreifungsmittel 14 neu eingelegt werden muß, auch die jeweilige Querlage des Verschlußaggregats 18 bezüglich der Umreifungsebenen E1 und E2 ist beliebig.

Die zum zumindest halbautomatischen Einschuß neuen Umreifungsmittels 14 erfindungsgemäß vorgesehene Umreifungsmittelführung 28 kann mit einer der Umreifungsmittelführungen 21, 22 und die Umreifungsmittel-Umlenkung 29 kann mit einer der Umreifungsmittel-Umlenkungen 33, 36 gleichartig bzw. sogar identisch sein. Wie Fig. 7 zeigt, ist die Umreifungsmittelführung 28 dann lediglich gegenüber den den Umreifungsebenen E1 und E2 zugeordneten nach oben versetzt, da ja das Umreifungsmittel 14 oberhalb der Pressplatte 16 zuzuführen ist.

## Patentansprüche

1. Vorrichtung zum Unreifen von insbesondere kompressiblem Packgut (11) wie Wellpappelagen o.dgl., mittels eines bandförmigen Umreifungsmittels (14), insbesondere eines thermoplastischen Kunststoffbandes, mit
einem Umreifungsmittelvorrat (12),
mindestens einem in einer Vertikalebene angeordneten Umreifungsmittel-Führungsrahmen (20-24),
einer Pressplatte (16) zur Komprimierung des Packguts (11),
einem Verschlußaggregat (18) für die Enden des um das Packgut (11) gestrafften Umreifungsmittels (14),
ggf. einem Umreifungsmittelspeicher (19) zur Vorhaltung einer Umreifungsmittelmenge vor dem Verschlußaggregat (18),
einer Umreifungsmittel-Einspeisung (27) und
einer Umreifungsmittelführung (28) zwischen dem Umreifungsmittelvorrat (12) und dem Verschlußaggregat (18) bzw. dem Umreifungsmittelspeicher (19), wobei
das Verschlußaggregat (18) sowie ggf. der Umreifungsmittelspeicher (19) mit der Pressplatte (16) vertikalbeweglich angeordnet ist,
während der Umreifungsmittelvorrat (12) bodennah seitlich außerhalb der Umreifungszone und der Pressplatte (16) angeordnet ist,
die Umreifungsmittelführung (28) wenigstens eine zum Verschlußaggregat (18) bzw. Umreifungsmittelspeicher (19) führende kanalartige Umreifungsmittel-Überleitung (30) umfaßt, und
die Umreifungsmittel-Einspeisung (27) von der Außenseite der Vorrichtung her zugänglich ist, an der der Umreifungsmittelvorrat (12) angeordnet ist,
dadurch gekennzeichnet, daß
die Umreifungsmittel-Einspeisung (27) einem unteren Abschnitt eines sich neben einem Pfosten (15) des Umreifungsrahmens (20-21-24-22-23) vertikal erstreckenden Umreifungsmittel-Führungskanal (28) zugeordnet ist, längs dem eine Umreifungsmittel-Umlenkeinrichtung (29) zur Übergabe des Umreifungsmittels (14) in die Umreifungsmittel-Überleitung (30) synchron mit der Pressplatte (16) höhenverstellbar geführt ist und der Umreifungsmittel-Führungskanal (28) auf seiner zur Umreifungszone weisenden Seite einen durch die Bewegung der Umreifungsmittel-Umlenkeinrichtung (29) selbsttätig öffenbaren Kanalverschluß (Lippen 39) aufweist.

2. Vorrichtung nach Anspruch 1, dadurch gekennzeichnet, daß der Umreifungsmittel-Einspeisung (27) eine Umreifungsmittel-Einschußvorrichtung (25) zugeordnet ist.

3. Vorrichtung nach Anspruch 1 oder 2, dadurch gekennzeichnet, daß der Umreifungsmittel-Führungskanal (28) einem Pfosten (15) des Umreifungsrahmens und die Eckumlenkung (29) derjenigen (33) entspricht, die das Umreifungsmittel aus dem Umreifungsmittel-Führungskanal (21) des Pfostens (15) in Horizontalrichtung umlenkt.

4. Vorrichtung nach einem der Ansprüche 1 bis 3, dadurch gekennzeichnet, daß der Umreifungsmittel-Führungskanal (28) dieselbe Länge aufweist wie ein dem Pfosten (15) des Umreifungsrahmens zugehöriger Umreifungsmittel-Führungskanal (21), diesem gegenüber jedoch nach oben versetzt angeordnet ist.

5. Vorrichtung nach Anspruch 1 oder einem der folgenden mit mindestens zwei in parallelen Vertikalebenen (E1, E2) vorgesehenen Umreifungsmittel-Führungsrahmen (20-24), zwischen denen das Verschlußaggregat (18) und ggf. der Umreifungsmittelspeicher (19) verlagerbar ist, dadurch gekennzeichnet, daß der Umreifungsmittel-Führungskanal (28) zwischen zwei Pfosten (15) der Umreifungsmittel-Führungsrahmen (20-24) angeordnet ist und die Umreifungsmittel-Überleitung (30) zwischen der Umreifungsmittel-Umlenkeinrichtung (29) und dem Verschlußaggregat (18) bzw. dem Umreifungsmittelspeicher (19) schwenkbar angeordnet ist.

6. Vorrichtung nach Anspruch 5, dadurch gekennzeichnet, daß die Umreifungsmittel-Überleitung (30) zwangsweise schwenkbar mit dem Verschlußaggregat (18) bzw. dem Umreifungsmittelspeicher (19) gekuppelt ist.

## Claims

1. Device for girdling, especially for compressible material to be packed (11), such as corrugated board or the like, by means of a tape-like girdling means (14), especially a thermoplastic tape, having
a girdling means supply (12),
at least one girdling means guide frame (20-24) arranged in a vertical plane,
a pressing plate (16) for compressing the goods to be packed (11),
a sealing unit (18) for the ends of the girdling means (14) tightened around the goods being packed (11),
if need be a girdling means store (19) for holding a quantity of girdling means available ahead of the sealing unit (18),
a girdling means feed (27), and
a girdling means guide (28) between the girdling means supply (12) and the sealing unit (18) or the girdling means store (19),
the sealing unit (18) as well as if need be the girdling means store (19) being arranged in vertically movable manner with the pressing plate (16),
while the girdling means supply (12) is arranged close to the floor to the side away from the girdling zone and the pressing plate (16),
the girdling means guide (28) comprises at least one channel-like girdling means transfer device (30) leading to the sealing unit (18) or girdling means store (19), and
the girdling means feed (27) is accessible from the outside of the device where the girdling means supply (12) is arranged,
**characterised in that**
the girdling means feed (27) is associated with a lower section of a girdling means guide channel (28) which extends vertically adjacent to an upright (15) of the girdling frame (20-21-24-22-23) and alongside which a girdling means rerouter device (29) for passing on the girdling means (14) into the girdling transfer device (30) is guided in vertically displaceable manner synchronously with the pressing plate (16) and, on its side facing the girdling zone, the girdling means guide channel (28) comprises a channel closing mechanism (lips 39) which can be opened automatically by the movement of the girdling means rerouter device (29).

2. Device according to Claim 1, characterised in that a girdling means insertion device (25) is associated with the girdling means feed (27).

3. Device according to Claim 1 or 2, characterised in that the girdling means guide channel (28) corresponds with an upright (15) of the girdling frame and the corner rerouter (29) with that (33) which reroutes the girdling means from the girdling means guide channel (21) of the upright (15) in the horizontal direction.

4. Device according to one of the Claims 1 to 3, characterised in that the girdling means guide channel (28) has the same length as a girdling means guide channel (21) associated with the upright (15) of the girdling frame, but is arranged to be displaced upwardly with respect to the latter.

5. Device according to Claim 1 or one of those following having at least two girdling means guide frames (20-24) provided in parallel vertical planes (E1, E2) between which the sealing unit (18) and if need be the girdling means store (19) can be displaced, characterised in that the girdling means guide channel (28) is arranged between two uprights (15) of the girdling means guide frames (20-24) and the girdling means transfer device (30) is arranged pivotably between the girdling means rerouter device (29) and the sealing unit (18) or the girdling means store (19).

6. Device according to Claim 5, characterised in that the girdling means transfer device (30) is coupled in positively pivotable manner to the sealing unit (18) or the girdling means store (19).

## Revendications

1. Dispositif pour cercler en particulier des marchandises compressibles à emballer (11), telles que des feuilles de carton ondulé ou similaires, à l'aide d'un moyen de cerclage en forme de bande (14), en particulier d'une bande en matière thermoplastique, comprenant une réserve de moyen de cerclage (12), au moins un cadre de guidage de moyen de cerclage (20 à 24) disposé dans un plan vertical, une plaque de pression (16) pour comprimer les marchandises à emballer (11), un organe de scellement (18) pour les extrémités du moyen de cerclage (14) tendu autour des marchandises à emballer (11), le cas échéant un magasin de moyen de cerclage (19) pour tenir à disposition une quantité de moyen de cerclage devant l'organe de scellement (18), un dispositif d'entrée de moyen de cerclage (27), et un dispositif de guidage de moyen de cerclage (28) situé entre la réserve de moyen de cerclage (12) et l'organe de scellement (18) ou le magasin de moyen de cerclage (19), l'organe de scellement (18) et le cas échéant le magasin de moyen de cerclage (19) étant disposés avec une possibilité de déplacement vertical avec la plaque de pression (16), tandis que la réserve de moyen de cerclage (12) est disposée près du sol, sur le côté, à l'extérieur de la zone de cerclage et de la plaque de pression (16), le dispositif de guidage de moyen de cerclage (28) comprenant au moins un passage de moyen de cerclage (30) en forme de canal qui mène à l'organe de scellement (18) ou au magasin de moyen de cerclage (19), et le dispositif d'entrée de moyen de cerclage (27) étant accessible par le côté extérieur du dispositif, où se trouve la réserve de moyen de cerclage (12), caractérisé en ce que le dispositif d'entrée de moyen de cerclage (27) est associé à la portion inférieure d'un canal de guidage de moyen de cerclage (28) qui s'étend verticalement à côté d'un montant (15) du cadre de cerclage (20, 21, 24, 22, 23) et le long duquel un dispositif de déviation de moyen de cerclage (29) est guidé avec une possibilité de déplacement en hauteur et de manière synchrone avec la plaque de pression (16) pour transmettre le moyen de cerclage (14) au passage de moyen de cerclage (30), et le canal de guidage de moyen de cerclage (28) comporte, sur sa face tournée vers la zone de cerclage, un dispositif de fermeture de canal (lèvres 39) qui est ouvert automatiquement par le déplacement du dispositif de déviation de moyen de cerclage (29).

2. Dispositif selon la revendication 1, caractérisé en ce qu'un dispositif d'insertion de moyen de cerclage (25) est associé au dispositif d'entrée de moyen de cerclage (27).

3. Dispositif selon la revendication 1 ou 2, caractérisé en ce que le canal de guidage de moyen de cerclage (28) correspond à un montant (15) du cadre de cerclage et le dispositif de déviation d'angle (29) correspond au dispositif de déviation d'angle (33) qui dévie le moyen de cerclage à la sortie du canal de guidage de moyen de cerclage (21) du montant (15) pour l'amener dans la direction horizontale.

4. Dispositif selon l'une des revendications 1 à 3, caractérisé en ce que le canal de guidage de moyen de cerclage (28) présente la même longueur qu'un canal de guidage de moyen de cerclage (21) associé au montant (15) du cadre de cerclage, mais est décalé vers le haut par rapport à celui-ci.

5. Dispositif selon la revendication 1 ou l'une des suivantes, comprenant au moins deux cadres de guidage de moyen de cerclage (20 à 24) qui sont disposés dans des plans verticaux parallèles (E1, E2) et entre lesquels l'organe de scellement (18) et le cas échéant le magasin de moyen de cerclage (19) peuvent se déplacer, caractérisé en ce que le canal de guidage de moyen de cerclage (28) est disposé entre deux montants (15) des cadres de guidage de moyen de cerclage (20 à 24), et le passage de moyen de cerclage (30) est monté pivotant entre le dispositif de déviation de moyen de cerclage (29) et l'organe de scellement (18) ou le magasin de moyen de cerclage (19).

6. Dispositif selon la revendication 5, caractérisé en ce que le passage de moyen de cerclage (30) est accouplé avec une possibilité de pivotement forcé avec l'organe de scellement (18) ou le magasin de moyen de cerclage (19).
